# EUROPÄISCHE PATENTSCHRIFT

(11) **EP 3 476 927 B1**
(45) Veröffentlichungstag und Bekanntmachung des Hinweises auf die Patenterteilung: **30.11.2022**
(21) Anmeldenummer: 18200847.4
(22) Anmeldetag: 17.10.2018
(51) Int. Cl.: C11D 11/00, C11D 17/06, C11D 3/50, C11D 3/20, C11D 3/04, C11D 3/06, C11D 7/26, C11D 7/16, C11D 3/10, C11D 3/33, C11D 3/30, C11D 7/12, C11D 7/32

(54) **FESTE PARFÜMHALTIGE ZUSAMMENSETZUNG**
SOLID COMPOSITION CONTAINING PERFUME
COMPOSITION DE PARFUM SOLIDE

(30) Priorität: 24.10.2017 DE 102017218983
(43) Veröffentlichungstag der Anmeldung: 01.05.2019
(73) Patentinhaber: Henkel AG & Co. KGaA, 40589 Düsseldorf (DE)
(72) Erfinder: Schmiedel, Peter, 40591 Düsseldorf (DE); Panzica, Danilo, 40721 Hilden (DE); Sonnenschein, Ann-Kathrin, 34305 Niedenstein (DE); Larson, Bernd, 41812 Erkelenz (DE); Holderbaum, Thomas, 40723 Hilden (DE); Bellomi, Luca, 40627 Düsseldorf (DE); Nickel, Dieter, 50259 Pulheim (DE); Stehr, Regina, 41468 Neuss (DE)
(74) Vertreter: dompatent von Kreisler Selting Werner - Partnerschaft von Patent- und Rechtsanwälten mbB

(56) Entgegenhaltungen:
- EP-A1- 1 054 946
- US-A1- 2003 109 396
- US-A1- 2004 033 924
- US-A1- 2004 152 616

## Beschreibung

Die vorliegende Erfindung betrifft Schmelzkörper gemäß Anspruch 1.

Des Weiteren betrifft die Erfindung Verfahren zur Herstellung der festen Zusammensetzung, gemäß Anspruch 8, sowie ein Wasch- oder Reinigungsmittel, das die feste Zusammensetzung enthält, gemäß Anspruch 10. Darüber hinaus betrifft die vorliegende Erfindung auch die Verwendung einer solchen festen Zusammensetzung als Textilpflegemittel zum Beduften von textilien Flächengebilden, gemäß Anspruch 9.

Bei der Anwendung von Wasch- und Reinigungsmitteln verfolgt der Verbraucher nicht nur das Ziel, die zu behandelnden Objekte zu waschen, zu reinigen oder zu pflegen, sondern er wünscht sich auch, dass die behandelten Objekte, wie z.B. Textilien, nach der Behandlung, beispielsweise nach der Wäsche, angenehm riechen. Insbesondere aus diesem Grunde enthalten die meisten kommerziell verfügbaren Wasch- und Reinigungsmittel Duftstoffe.

Oftmals werden Duftstoffe in Form von Duftstoffpartikeln entweder als integraler Bestandteil eines Wasch- oder Reinigungsmittels verwendet, oder aber direkt zu Beginn eines Waschgangs in separater Form in die Waschtrommel dosiert. Auf diese Weise kann der Verbraucher durch individuelle Dosierung die Beduftung der zu waschenden Wäsche kontrollieren.

Bei dem Hauptbestandteil derartiger im Stand der Technik bekannter Duftpastillen handelt es sich typischerweise um ein wasserlösliches oder zumindest wasserdispergierbares Trägerpolymer, wie Polyethylenglykol (PEG), welches als Vehikel für die integrierten Duftstoffe dient und welches sich im Zuge des Wachsvorgangs in der Waschflotte mehr oder weniger vollständig auflöst, um so die enthaltenen Duftstoffe sowie gegebenenfalls weitere Komponenten in die Waschflotte zu entlassen. Für die Herstellung der bekannten Duftpastillen wird aus dem Trägerpolymer eine Schmelze erzeugt, die die übrigen Inhaltsstoffe enthält bzw. diese dann hinzugefügt werden, und die erhaltene Schmelze wird dann einem Formgebungsverfahren zugeführt, in dessen Verlauf sie abkühlt, dabei erstarrt und die gewünschte Form einnimmt.

Die bekannten Produkte haben den Nachteil, dass die verwendeten Polymermaterialien, insbesondere PEG, eine verzögerte Löslichkeit aufweisen, was insbesondere bei kurzen Waschgängen, niedriger Temperatur oder sonstigen ungünstigen Bedingungen zu Rückständen auf der Wäsche oder in der Waschmaschine führen kann.

Eine feste, partikulären Waschmittelzusammensetzung, welche Natriumacetat-Trihydrat, einen Duftstoff und ein Puffersystem aufweist, ist beispielsweise in EP 1 054 946 A1 oder US 2004/033924 A1 oder US 2004/152616 A1 offenbart.

US 2003/109396 A1 offenbart Waschmittel, welche die Faltenbildung mit Hilfe von Triglyceriden reduzieren.

Es wurde nun allerdings gefunden, dass eine alternative Zusammensetzung, welche einen geeigneten Verarbeitungsbereich zeigt und gleichzeitig in den üblichen Temperaturbereichen, in denen gearbeitet wird, eine verbesserte Wasserlöslichkeit aufweist, dadurch bereitgestellt werden kann, dass in einer Formulierung für Schmelzkörper als Trägermaterial ein wasserhaltiges Salz (Hydrat) eingesetzt wird, dessen Wasserdampf-Partialdruck bei einer bestimmten Temperatur im Bereich von 30 bis 100°C dem H₂O-Partialdruck der gesättigten Lösung dieses Salzes bei derselben Temperatur entspricht, so dass sich das Salz bei dieser Temperatur im eigenen Kristallwasser löst, ein Vorgang, welcher phänomenologisch als Schmelzen bezeichnet werden kann, bei welchem es sich thermodynamisch jedoch um einen Lösungsvorgang handelt. Besonders vorteilhaft ist die Verwendung von Natriumacetat-Trihydrat.

Natriumacetat und dessen Hydrat hat allerdings den Nachteil, dass es als solches zwar geruchsneutral ist, aber beim Kontakt mit Säure, sogar mit schwacher Säure, eine Essignote erzeugt, da durch die Einwirkung der Säure aus dem Acetat Essigsäure ausgetrieben wird. Es hat sich gezeigt, dass der pH-Wert der menschlichen Haut von ca. 5,5 bereits ausreicht, um auf der Haut bei Berührung mit den Na-Acetat basierten Pastillen einen Essiggeruch zu hinterlassen, welcher vom Verbraucher als unangenehm empfunden werden kann.

Eine Lösung dieses Problems wäre die Zugabe von Alkali, beispielsweise Natronlauge. Hierbei zeigt sich allerdings das Problem, dass durch zu starke Alkalität viele Riechstoffe geschädigt werden können, was zu geruchlichen Fehlnoten führen kann.

Aufgabe der vorliegenden Erfindung war es somit, ein System zu finden, welches einerseits imstande ist, den Säureschutzmantel der menschlichen Haut abzupuffern, andererseits aber die Riechstoffe nicht schädigt. Diese Aufgabe wurde erfindungsgemäß dadurch gelöst, dass die Natriumacetatbasierte Zusammensetzung zusätzlich ein Puffersystem enthält, welches die Einwirkung von Säuren abpuffern kann.

In einem ersten Aspekt richtet sich die vorliegende Erfindung daher auf einen Schmelzkörper umfassend
(a) 20 bis 95 Gew.-%, bezogen auf das Gesamtgewicht der Zusammensetzung Natriumacetat-Trihydrat (Na(CH₃COO) · 3H₂O);
(b) 0,1 bis 20 Gew.-% mindestens eines Duftstoffs,
(c) mindestens ein Puffersystem, vorzugsweise festes Puffersystem, in einer Art und Menge, so dass beim Auflösen von 1 g der Zusammensetzung in 50 g deionisiertem Wasser ein pH-Wert von 12, vorzugsweise 11,5, noch bevorzugter 11, nicht überschritten wird und die Pufferkapazität der resultierenden Lösung mindestens 2 mg HCl/g Zusammensetzung, vorzugsweise mindestens 3 mg HCL/g Zusammensetzung, noch bevorzugter mindestens 4 mg HCl/g Zusammensetzung beträgt, wobei das Puffersystem ausgewählt wird aus der Gruppe bestehend aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon, vorzugsweise TRIS;
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-%, bezogen auf das Gesamtgewicht der Zusammensetzung, eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d), (e) und (f) unterschiedlichen Fest- oder Füllstoffs; und
(h) optional mindestens einen Farbstoff.

In einem zweiten Aspekt richtet sich die Erfindung auf einen Schmelzkörper umfassend
(a) 20 bis 95 Gew.-%, bezogen auf das Gesamtgewicht der Zusammensetzung, Natriumacetat und/oder ein Hydrat davon sowie optional Wasser, mit der Maßgabe, dass wenn Natriumacetat eingesetzt wird, Wasser in einer Menge eingesetzt wird, die, bezogen auf die Menge die theoretisch notwendig wäre, um sicherzustellen, dass mindestens 100 Gew.-% der Gesamtmenge an Natriumacetat und dessen Hydraten in Form von Natriumacetat-Trihydrat vorliegt, beträgt;
(b) 0,1 bis 20 Gew.-% mindestens eines Duftstoffs,
(c) mindestens ein Puffersystem, vorzugsweise festes Puffersystem, in einer Art und Menge, so dass beim Auflösen von 1g der Zusammensetzung in 50 g deionisiertem Wasser ein pH-Wert von 12, vorzugsweise 11,5, noch bevorzugter 11, nicht überschritten wird und die Pufferkapazität der resultierenden Lösung mindestens 2 mg HCI/g Zusammensetzung, vorzugsweise mindestens 3 mg HCL/g Zusammensetzung, noch bevorzugter mindestens 4 mg HCl/g Zusammensetzung beträgt, wobei das Puffersystem ausgewählt wird aus der Gruppe bestehend aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon, vorzugsweise TRIS;
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-%, bezogen auf das Gesamtgewicht der Zusammensetzung, eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d), (e) und (f) unterschiedlichen Fest- oder Füllstoffs; und
(h) optional mindestens einen Farbstoff.

In einem dritten Aspekt richtet sich die Erfindung auf einen Schmelzkörper, umfassend
(a) 12 bis 57 Gew.-%, bezogen auf das Gesamtgewicht der Zusammensetzung, Natriumacetat;
(b) 0,1 bis 10 Gew.-% mindestens eines Duftstoffs;
(c) mindestens ein Puffersystem, vorzugsweise festes Puffersystem, in einer Art und Menge, so dass beim Auflösen von 1 g der Zusammensetzung in 50 g deionisiertem Wasser ein pH-Wert von 12, vorzugsweise 11,5, noch bevorzugter 11, nicht überschritten wird und die Pufferkapazität der resultierenden Lösung mindestens 2 mg HCI/g Zusammensetzung, vorzugsweise mindestens 3 mg HCL/g Zusammensetzung, noch bevorzugter mindestens 4 mg HCI/g Zusammensetzung beträgt, wobei das Puffersystem ausgewählt wird aus der Gruppe bestehend aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon, vorzugsweise TRIS;
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-%, bezogen auf das Gesamtgewicht der Zusammensetzung, eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d), (e) und (f) unterschiedlichen Fest- oder Füllstoffs;
(h) optional mindesten einen Farbstoff; und
(i) Wasser in einer Menge, welche ausreichend ist, um 100 Gew.-% des Natriumacetats (a) in Natriumacetat-Trihydrat zu überführen.

In einem vierten Aspekt richtet sich die Erfindung auf einen Schmelzkörper, umfassend
(a) 20 bis 95 Gew.-%, bezogen auf das Gesamtgewicht der Zusammensetzung, Natriumacetat-Trihydrat;
(b) 0,1 bis 10 Gew.-% mindestens eines Duftstoffs;
(c) mindestens ein Puffersystem, vorzugsweise festes Puffersystem, in einer Art und Menge, so dass beim Auflösen von 1 g der Zusammensetzung in 50 g deionisiertem Wasser ein pH-Wert von 12, vorzugsweise 11,5, noch bevorzugter 11, nicht überschritten wird und die Pufferkapazität der resultierenden Lösung mindestens 2 mg HCI/g Zusammensetzung, vorzugsweise mindestens 3 mg HCL/g Zusammensetzung, noch bevorzugter mindestens 4 mg HCI/g Zusammensetzung beträgt, wobei das Puffersystem ausgewählt wird aus der Gruppe bestehend aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon, vorzugsweise TRIS;
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-%, bezogen auf das Gesamtgewicht der Zusammensetzung, eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d), (e) und (f) unterschiedlichen Fest- oder Füllstoffs; und
(h) optional mindesten einen Farbstoff.

In einem fünften Aspekt richtet sich die vorliegende Erfindung daher auf einen Schmelzkörper umfassend
(a) 20 bis 95 Gew.-%, bezogen auf das Gesamtgewicht der Zusammensetzung Natriumacetat-Trihydrat (Na(CH₃COO) · 3H₂O);
(b) 0,1 bis 20 Gew.-% mindestens eines Duftstoffs,
(c) 0,1 bis 10 Gew.-%, vorzugsweise 0,5 bis 7,5 Gew.-%, noch bevorzugter 1 bis 5 Gew.-% mindestens eines Puffersystems, vorzugsweise festen Puffersystems ausgewählt aus der Gruppe bestehend aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon, vorzugsweise TRIS;
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-%, bezogen auf das Gesamtgewicht der Zusammensetzung, eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d), (e) und (f) unterschiedlichen Fest- oder Füllstoffs; und
(h) optional mindestens einen Farbstoff.

In einem sechsten Aspekt richtet sich die Erfindung auf einen Schmelzkörper umfassend
(a) 20 bis 95 Gew.-%, bezogen auf das Gesamtgewicht der Zusammensetzung, Natriumacetat und/oder ein Hydrat davon sowie optional Wasser, mit der Maßgabe, dass wenn Natriumacetat eingesetzt wird, Wasser in einer Menge eingesetzt wird, die, bezogen auf die Menge die theoretisch notwendig wäre, um sicherzustellen, dass mindestens 100 Gew.-% der Gesamtmenge an Natriumacetat und dessen Hydraten in Form von Natriumacetat-Trihydrat vorliegt, beträgt;
(b) 0,1 bis 20 Gew.-% mindestens eines Duftstoffs,
(c) 0,1 bis 10 Gew.-%, vorzugsweise 0,5 bis 7,5 Gew.-%, noch bevorzugter 1 bis 5 Gew.-% mindestens eines Puffersystems, vorzugsweise festen Puffersystems ausgewählt aus der Gruppe bestehend aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon, vorzugsweise TRIS;
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-%, bezogen auf das Gesamtgewicht der Zusammensetzung, eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d), (e) und (f) unterschiedlichen Fest- oder Füllstoffs; und
(h) optional mindestens einen Farbstoff.

In einem siebten Aspekt richtet sich die Erfindung auf einen Schmelzkörper umfassend
(a) 12 bis 57 Gew.-%, bezogen auf das Gesamtgewicht der Zusammensetzung, Natriumacetat;
(b) 0,1 bis 10 Gew.-% mindestens eines Duftstoffs;
(c) 0,1 bis 10 Gew.-%, vorzugsweise 0,5 bis 7,5 Gew.-%, noch bevorzugter 1 bis 5 Gew.-% mindestens eines Puffersystems, vorzugsweise festen Puffersystems ausgewählt aus der Gruppe bestehend aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon, vorzugsweise TRIS;
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-%, bezogen auf das Gesamtgewicht der Zusammensetzung, eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d), (e) und (f) unterschiedlichen Fest- oder Füllstoffs;
(h) optional mindesten einen Farbstoff; und
(i) Wasser in einer Menge, welche ausreichend ist, um 100 Gew.-% des Natriumacetats (a) in Natriumacetat-Trihydrat zu überführen.

In einem achten Aspekt richtet sich die Erfindung auf einen Schmelzkörper umfassend
(a) 20 bis 95 Gew.-%, bezogen auf das Gesamtgewicht der Zusammensetzung, Natriumacetat-Trihydrat;
(b) 0,1 bis 10 Gew.-% mindestens eines Duftstoffs;
(c) 0,1 bis 10 Gew.-%, vorzugsweise 0,5 bis 7,5 Gew.-%, noch bevorzugter 1 bis 5 Gew.-% mindestens eines Puffersystems, vorzugsweise festen Puffersystems ausgewählt aus der Gruppe bestehend aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon, vorzugsweise TRIS;
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-%, bezogen auf das Gesamtgewicht der Zusammensetzung, eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d), (e) und (f) unterschiedlichen Fest- oder Füllstoffs; und
(h) optional mindesten einen Farbstoff.

In noch einem weiteren Aspekt richtet sich die vorliegende Erfindung auf die Verwendung der Schmelzkörper, wie hierin beschrieben, als Textilpflegemittel, vorzugsweise Beduftungsmittel, zum Beduften von textilen Flächengebilden.

In noch einem Aspekt richtet sich die vorliegende Erfindung weiterhin auf ein Wasch- oder Reinigungsmittel, umfassend einen Schmelzkörper, wie hierin beschrieben.

Diese und weitere Aspekte, Merkmale und Vorteile der Erfindung werden für den Fachmann aus dem Studium der folgenden detaillierten Beschreibung und Ansprüche ersichtlich. Dabei kann jedes Merkmal aus einem Aspekt der Erfindung in jedem anderen Aspekt der Erfindung eingesetzt werden. Insbesondere ist es beabsichtigt, dass alle hierin beschriebenen bevorzugten Ausführungsformen auf alle Aspekte der Erfindung übertragbar bzw. mit diesen kombinierbar sind. Dies gilt insbesondere für den ersten bis achten Aspekt der Erfindung wie oben beschrieben. Ferner ist es selbstverständlich, dass die hierin enthaltenen Beispiele die Erfindung beschreiben und veranschaulichen sollen, diese aber nicht einschränken und insbesondere die Erfindung nicht auf diese Beispiele beschränkt ist.

Alle Prozentangaben sind, sofern nicht anders angegeben, Gewichts-%. Numerische Bereiche, die in dem Format "von x bis y" angegeben sind, schließen die genannten Werte ein. Wenn mehrere bevorzugte numerische Bereiche in diesem Format angegeben sind, ist es selbstverständlich, dass alle Bereiche, die durch die Kombination der verschiedenen Endpunkte entstehen, ebenfalls erfasst werden.

"Mindestens ein", wie hierin verwendet, bezieht sich auf 1 oder mehr, beispielsweise 1, 2, 3, 4, 5, 6, 7, 8, 9 oder mehr. Insbesondere bezieht sich diese Angabe auf die Art des Mittels/der Verbindung und nicht die absolute Zahl der Moleküle. "Mindestens ein Duftstoff, bedeutet daher, dass mindestens eine Art von Duftstoff erfasst wird, aber auch 2 oder mehr verschiedene Arten von Duftstoffen enthalten sein können.

"Etwa" oder "ungefähr", wie hierin im Zusammenhang mit einem Zahlenwert verwendet, bedeutet den Zahlenwert ±10%, vorzugsweise ±5%. Eine Temperatur von etwa 50°C bedeutet somit 45-55°C, vorzugsweise 47,5-52,5°C.

"Wasserlöslich", wie hierin verwendet, bedeutet eine Löslichkeit in Wasser bei 20°C von mindestens 1 g/L, vorzugsweise mindestens 10 g/L, noch bevorzugter mindestens 50 g/L.

Die feste, partikuläre Zusammensetzung, wie sie hierin beschrieben wird, wird aus einer Lösung des Trägermaterials in dem in der Zusammensetzung enthaltenem Wasser/Kristallwasser hergestellt, wobei hierin für eine solche Lösung auch der Begriff "Schmelze" im Gegensatz zu der etablierten Verwendung verwendet wird, um den Zustand zu bezeichnen, bei dem sich das Trägermaterial durch die Abspaltung von Wasser im eigenen Kristallwasser löst und so eine Flüssigkeit bildet. Der Begriff "Schmelze", wie hierin verwendet, bezeichnet somit den flüssigen Zustand der Zusammensetzung, der bei Überschreiten der Temperatur entsteht, bei welcher das Trägermaterial Kristallwasser abspaltet und sich dann in dem, in der Zusammensetzung enthaltenem Wasser löst. Die entsprechende Dispersion, die die hierin beschriebenen (Fest)Stoffe dispergiert in der Schmelze des Trägermaterials enthält, ist somit ebenfalls Gegenstand der Erfindung. Wenn also im Folgenden auf die feste, partikuläre Zusammensetzung Bezug genommen wird, ist immer auch die entsprechende Schmelze/Schmelzdispersion, aus welcher dieser erhältlich ist, erfasst. Da sich diese mit Ausnahme des Aggregatzustands von der Zusammensetzung her nicht unterscheiden, werden die Begriffe hierin synonym verwendet.

Hierin wird der Begriff "Schmelzkörper" verwendet, um die aus einer flüssigen Zusammensetzung bei Abkühlen durch Erstarren/Umformen erhältlichen festen Partikel zu beschreiben.

Bei der Hauptkomponente der wie hierin beschriebenen Schmelzkörper handelt es sich um mindestens ein wasserlösliches Trägermaterial. Das Trägermaterial zeichnet sich dadurch aus, dass es ein wasserhaltiges Salze ist, dessen Wasserdampf-Partialdruck bei einer Temperatur im Bereich von 30 bis 100°C dem H₂O-Partialdruck der gesättigten Lösung dieses Salzes bei derselben Temperatur entspricht. Dies führt dazu, dass sich das entsprechende wasserhaltige Salz, hierin auch als "Hydrat" bezeichnet, beim Erreichen oder Überschreiten dieser Temperatur im eigenen Kristallwasser löst und dadurch von einem festen in einen flüssigen Aggregatzustand übergeht. Vorzugsweise zeigen die erfindungsgemäßen Trägermaterialien dieses Verhalten bei einer Temperatur im Bereich von 40 bis 90°C, besonders bevorzugt zwischen 50 und 85°C, noch bevorzugter zwischen 55 und 80°C.

Das Trägermaterialien ist erfindungsgemäß Natriumacetat-Trihydrat (Na(CH₃COO) · 3H₂O).

Erfindungsgemäß ist das Hydrat Natriumacetat-Trihydrat (Na(CH₃COO) · 3H₂O), da es sich in dem besonders bevorzugten Temperaturbereich von 55 bis 80°C, konkret bei etwa 58°C, im eigenen Kristallwasser löst. Das Natriumacetat-Trihydrat kann direkt als solches eingesetzt werden, es ist aber auch alternativ der Einsatz von wasserfreiem Natriumacetat in Kombination mit freiem Wasser möglich, wobei sich das Trihydrat dann in situ bildet. In solchen Ausführungsformen wird das Wasser in unter- oder überstöchiometrischer Menge bezogen auf die Menge, die notwendig ist, um das gesamte Natriumacetat in Natriumacetat-Trihydrat zu überführen, eingesetzt, vorzugsweise in einer Menge von mindestens 60 Gew.-%, vorzugsweise mindestens 70 Gew.-%, noch bevorzugter mindestens 80 Gew.-%, am meisten bevorzugt 90 Gew.-%, 100 Gew.-% oder mehr, der Menge, die theoretisch erforderlich ist, um das gesamte Natriumacetat in Natriumacetat-Trihydrat (Na(CH₃COO) · 3H₂O) zu überführen. Besonders bevorzugt ist der überstöchiometrische Einsatz von Wasser. Bezogen auf die erfindungsgemäßen Zusammensetzungen bedeutet das, dass wenn (wasserfreies) Natriumacetat allein oder in Kombination mit einem Hydrat davon, vorzugsweise dem Trihydrat, eingesetzt wird, ebenfalls Wasser eingesetzt wird, wobei die Menge an Wasser mindestens der Menge entspricht, die stöchiometrisch notwendig wäre, um zu gewährleisten, dass mindestens 60 Gew.-% der Gesamtmenge aus Natriumacetat und dessen Hydraten, vorzugsweise mindestens 70 Gew.-%, weiter bevorzugt mindestens 80 Gew.-%, noch weiter bevorzugt mindestens 90 Gew.-%, am meisten bevorzugt mindestens 100 Gew.-%, in Form von Natriumacetat-Trihydrat vorliegt. Wie bereits oben beschrieben ist es besonders bevorzugt, dass die Menge an Wasser die Menge, die theoretisch notwendig wäre, um das gesamte Natriumacetat in das korrespondierende Trihydrat zu überführen, übersteigt. Dies bedeutet beispielsweise, dass eine Zusammensetzung, die 50 Gew.-% wasserfreies Natriumacetat und kein Hydrat davon enthält, mindestens 19,8 Gew.-% Wasser (60% von 33 Gew.-%, die theoretisch notwendig wären, um das gesamte Natriumacetat in das Trihydrat zu überführen), enthält.

Alle im Folgenden beschriebenen Ausführungsformen sind explizit mit beiden der vorgenannten Alternativen kombinierbar.

In verschiedenen Ausführungsformen wird das Trägermaterial in einer Menge eingesetzt, dass der resultierende Schmelzkörper, d.h. die Duftpastille, von 30 bis 95 Gew.-%, vorzugsweise von 40 bis 90 Gew.-%, beispielsweise 45 bis 90 Gew.-%, basierend auf dem Gesamtgewicht des Schmelzkörpers, des Trägermaterials enthält.

Eine weitere Komponente der wie hierin beschriebenen Schmelzkörper ist mindestens ein Duftstoff. Bei einem Duftstoff handelt es sich um eine den Geruchsinn anregende, chemische

Substanz. Um den Geruchssinn anregen zu können, sollte die chemische Substanz zumindest teilweise in der Luft verteilbar sein, d.h. der Duftstoff sollte bei 25°C zumindest in geringem Maße flüchtig sein. Ist der Duftstoff nun sehr flüchtig, klingt die Geruchsintensität dann schnell wieder ab. Bei einer geringeren Flüchtigkeit ist der Gerucheindruck jedoch nachhaltiger, d.h. er verschwindet nicht so schnell. In einer Ausführungsform weist der Duftstoff daher einen Schmelzpunkt auf, der im Bereich von -100°C bis 100°C, bevorzugt von -80°C bis 80°C, noch bevorzugter von -20°C bis 50°C, insbesondere von -30°C bis 20°C liegt. In einer weiteren Ausführungsform weist der Duftstoff einen Siedepunkt auf, der im Bereich von 25°C bis 400°C, bevorzugt von 50°C bis 380°C, mehr bevorzugt von 75°C bis 350°C, insbesondere von 100°C bis 330°C liegt.

Insgesamt sollte eine chemische Substanz eine bestimmte Molekülmasse nicht überschreiten, um als Duftstoff zu fungieren, da bei zu hoher Molekülmasse die erforderliche Flüchtigkeit nicht mehr gewährleitstet werden kann. In einer Ausführungsform weist der Duftstoff eine Molekülmasse von 40 bis 700 g/mol, noch bevorzugter von 60 bis 400 g/mol auf.

Der Geruch eines Duftstoffes wird von den meisten Menschen als angenehm empfunden und entspricht häufig dem Geruch nach beispielsweise Blüten, Früchten, Gewürzen, Rinde, Harz, Blättern, Gräsern, Moosen und Wurzeln. So können Duftstoffe auch dazu verwendet werden, um unangenehme Gerüche zu überlagern oder aber auch um einen nicht riechenden Stoff mit einem gewünschten Geruch zu versehen. Als Duftstoffe können einzelne Riechstoffverbindungen, z.B. die synthetischen Produkte vom Typ der Ester, Ether, Aldehyde, Ketone, Alkohole und Kohlenwasserstoffe verwendet werden.

Duftstoffverbindungen vom Typ der Aldehyde sind beispielsweise Adoxal (2,6,10-Trimethyl-9-undecenal), Anisaldehyd (4-Methoxybenzaldehyd), Cymal (3-(4-Isopropyl-phenyl)-2-methylpropanal), Ethylvanillin, Florhydral (3-(3-isopropylphenyl)butanal), Helional (3-(3,4-Methylendioxyphenyl)-2-methylpropanal), Heliotropin, Hydroxycitronellal, Lauraldehyd, Lyral (3- und 4-(4-Hydroxy-4-methylpentyl)-3- cyclohexen-1-carboxaldehyd), Methylnonylacetaldehyd, Lilial (3-(4-tert-Butylphenyl)-2-methylpropanal), Phenylacetaldehyd, Undecylenaldehyd, Vanillin, 2,6,10-Trimethyl-9-undecenal, 3-Dodecen-1-al, alpha-n-Amylzimtaldehyd, Melonal (2,6-Dimethyl-5-heptenal), 2,4-Di-methyl-3-cyclohexen-1-carboxaldehyd (Triplal), 4-Methoxybenzaldehyd, Benzaldehyd, 3-(4-tert-Butylphenyl)-propanal, 2-Methyl-3-(para-methoxyphenyl)propanal, 2-Methyl-4-(2,6,6-trimethyl-2(1)-cyclohexen-1-yl)butanal, 3-Phenyl-2-propenal, cis-/trans-3,7-Dimethyl-2,6-octadien-1-al, 3,7-Dimethyl-6-octen-1-al, [(3,7-Dimethyl-6-octenyl)oxy]acetaldehyd, 4-Isopropylbenzylaldehyd, 1,2,3,4,5,6,7,8-Octahydro-8,8-dimethyl-2-naphthaldehyd, 2,4-Dimethyl-3-cyclohexen-1-carboxaldehyd, 2-Methyl-3-(isopropylphenyl)propanal, 1-Decanal, 2,6-Dimethyl-5-heptenal, 4-(Tricyclo[5.2.1.0(2,6)]-decyliden-8)-butanal, Octahydro-4,7-methan-1H-indencarboxaldehyd, 3-Ethoxy-4-hydroxybenzaldehyd, para-Ethyl-alpha,alpha-dimethylhydrozimtaldehyd, alpha-Methyl-3,4-(methylendioxy)-hydrozimtaldehyd, 3,4-Methylendioxybenzaldehyd, alpha-n-Hexylzimtaldehyd, m-Cymen-7-carboxaldehyd, alpha-Methylphenylacetaldehyd, 7-Hydroxy-3,7-dimethyloctanal, Undecenal, 2,4,6-Trimethyl-3-cyclohexen-1-carboxaldehyd, 4-(3)(4-Methyl-3-pentenyl)-3-cyclohexencarboxaldehyd, 1-Dodecanal, 2,4-Dimethylcyclohexen-3-carboxaldehyd, 4-(4-Hydroxy-4-methylpentyl)-3-cylohexen-1-carboxaldehyd, 7-Methoxy-3,7-dimethyloctan-1-al, 2-Methyl-undecanal, 2-Methyldecanal, 1-Nonanal, 1-Octanal, 2,6,10-Trimethyl-5,9-undecadienal, 2-Methyl-3-(4-tert-butyl)propanal, Dihydrozimtaldehyd, 1-Methyl-4-(4-methyl-3-pentenyl)-3-cyclohexen-1-carboxaldehyd, 5- oder 6-Methoxyhexahydro-4,7-methanindan-1- oder -2-carboxaldehyd, 3,7-Dimethyloctan-1-al, 1-Undecanal, 10-Undecen-1-al, 4-Hydroxy-3-methoxybenzaldehyd, 1-Methyl-3-(4-methylpentyl)-3-cyclohexencarboxaldehyd, 7-Hydroxy-3J-dimethyl-octanal, trans-4-Decenal, 2,6-Nonadienal, para-Tolylacetaldehyd, 4-Methylphenylacetaldehyd, 2-Methyl-4-(2,6,6-trimethyl-1-cyclohexen-1-yl)-2-butenal, ortho-Methoxyzimtaldehyd, 3,5,6-Trimethyl-3-cyclohexen-carboxaldehyd, 3J-Dimethyl-2-methylen-6-octenal, Phenoxyacetaldehyd, 5,9-Dimethyl-4,8- decadienal, Päonienaldehyd (6,10-Dimethyl-3-oxa-5,9-undecadien-1-al), Hexahydro-4,7-methanindan-1-carboxaldehyd, 2-Methyloctanal, alpha-Methyl-4-(1-methylethyl)benzolacetaldehyd, 6,6-Dimethyl-2-norpinen-2-propionaldehyd, para-Methylphenoxyacetaldehyd, 2-Methyl-3-phenyl-2-propen-1-al, 3,5,5-Trimethylhexanal, Hexahydro-8,8-dimethyl-2-naphthaldehyd, 3-Propyl-bicyclo-[2.2.1]-hept-5-en-2-carbaldehyd, 9-Decenal, 3-Methyl-5-phenyl-1-pentanal, Methylnonylacetaldehyd, Hexanal und trans-2-Hexenal.

Duftstoffverbindungen vom Typ der Ketone sind beispielsweise Methyl-beta-naphthylketon, Moschusindanon (1,2,3,5,6,7-Hexahydro-1,1,2,3,3- pentamethyl-4H-inden-4-on), Tonalid (6-Acetyl-1,1,2,4,4,7-hexamethyltetralin), alpha-Damascon, beta-Damascon, delta-Damascon, iso-Damascon, Damascenon, Methyldihydrojasmonat, Menthon, Carvon, Kampfer, Koavon (3,4,5,6,6-Pentamethylhept-3-en-2-on), Fenchon, alpha-Ionon, beta- Ionon, gamma-Methyl-lonon, Fleuramon (2-heptylcyclopen-tanon), Dihydrojasmon, cis-Jasmon, iso-E-Super (1-(1,2,3,4,5,6J,8-octahydro-2,3,8,8-tetramethyl-2-naphthalenyl)-ethan-1-on (und Isomere)), Methylcedrenylketon, Acetophenon, Methylacetophenon, para-Methoxyacetophenon, Methyl-beta-naphtylketon, Benzylaceton, Benzophenon, para-Hydroxyphenylbutanon, Sellerie- Keton(3-methyl-5-propyl-2-cyclohexenon), 6-Isopropyldecahydro-2-naphton, Dimethyloctenon, Frescomenthe (2-butan-2-yl-cyclohexan-1-on), 4-(1-Ethoxyvinyl)-3,3,5,5-tetramethylcyclohexanon, Methylheptenon, 2-(2-(4-Methyl-3-cyclohexen-1-yl)propyl)cyclopentanon, 1-(p-Menthen-6(2)yl)-1-propanon, 4-(4-Hydroxy-3-methoxyphenyl)-2-butanon, 2-Acetyl-3,3-dimethylnorbornan, 6,7- Dihydro-1,1,2,3,3-pentamethyl-4(5H)-indanon, 4-Damascol, Dulcinyl(4-(1,3-benzodioxol-5-yl) butan-2-on), Hexalon (1-(2,6,6-trimethyl-2-cyclohexene-1-yl)-1,6-heptadien-3-on), IsocyclemonE(2-acetonaphthon-1,2,3,4,5,6,7,8-octahydro-2,3,8,8-tetramethyl), Methylnonylketon, Methylcyclocitron, Methyllavendelketon, Orivon (4-tert-Amylcyclohexanon), 4-tert-Butylcyclohexanon, Delphon (2-pentyl-cyclopentanon), Muscon (CAS 541-91-3), Neobutenon (1-(5,5-dimethyl-1-cyclohexenyl)pent-4-en-1-on), Plicaton (CAS 41724-19-0), Velouton (2,2,5-Trimethyl-5-pentylcyclopentan-1-on),2,4,4,7-Tetramethyl-oct-6-en-3-on und Tetrameran (6,10-Dimethylundecen-2-on).

Duftstoffverbindungen vom Typ der Alkohole sind beispielsweise 10-Undecen-1-ol, 2,6-Dimethylheptan-2-ol, 2-Methyl-butanol, 2-Methylpentanol, 2- Phenoxyethanol, 2-Phenylpropanol, 2-tert.-Butycyclohexanol, 3,5,5-Trimethylcyclohexanol, 3-Hexanol, 3-Methyl-5-phenyl-pentanol, 3-Octanol, 3-Phenyl-propanol, 4-Heptenol, 4-Isopropyl- cyclohexanol, 4-tert.-Butycyclohexanol, 6,8-Dimethyl-2-nona-nol, 6-Nonen-1-ol, 9-Decen-1-ol, α-Methylbenzylalkohol, α-Terpineol, Amylsalicylat, Benzylalkohol, Benzylsalicylat, β-Terpineol, Butylsalicylat, Citronellol, Cyclohexylsalicylat, Decanol, Di-hydromyrcenol, Dimethylbenzylcarbinol, Dimethylheptanol, Dimethyloctanol, Ethylsalicylat, Ethylvanilin, Eugenol, Farnesol, Geraniol, Heptanol, Hexylsalicylat, Isoborneol, Isoeugenol, Isopulegol, Linalool, Menthol, Myrtenol, n-Hexanol, Nerol, Nonanol, Octanol, p-Menthan-7-ol, Phenylethylalkohol, Phenol, Phenylsalicylat, Tetrahydrogeraniol, Tetrahydrolinalool, Thymol, trans-2-cis-6-Nonadicnol, trans-2-Nonen-1-ol, trans-2-Octenol, Undecanol, Vanillin, Champiniol, Hexenol und Zimtalkohol.

Duftstoffverbindungen vom Typ der Ester sind z.B. Benzylacetat, Phenoxyethylisobutyrat, p-tert-Butylcyclohexylacetat, Linalylacetat, Dimethylbenzylcarbinylacetat (DMBCA), Phenylethylacetat, Benzylacetat, Ethylmethylphenyl- glycinat, Allylcyclohexylpropionat, Styrallylpropionat, Benzylsalicylat, Cyclohexylsalicylat, Floramat, Melusat und Jasmacyclat.

Zu den Ethern zählen beispielsweise Benzylethylether und Ambroxan. Zu den Kohlenwasserstoffen gehören hauptsächlich Terpene wie Limonen und Pinen.

Bevorzugt werden Mischungen verschiedener Duftstoffe verwendet, die gemeinsam eine ansprechende Duftnote erzeugen. Ein derartiges Gemisch an Duftstoffen kann auch als Parfüm oder Parfümöl bezeichnet werden. Solche Parfümöle können auch natürliche Duftstoffgemische enthalten, wie sie aus pflanzlichen Quellen zugänglich sind.

Zu den Duftstoffen pflanzlichen Ursprungs zählen ätherische Öle wie Angelikawurzelöl, Anisöl, Arnikablütenöl, Basilikumöl, Bayöl, Champacablütenöl, Citrusöl, Edeltannenöl, Edeltannenzapfenöl, Elemiöl, Eukalyptusöl, Fenchelöl, Fichtennadelöl, Galbanumöl, Geraniumöl, Gingergrasöl, Guajakholzöl, Gurjunbalsamöl, Helichrysumöl, Ho-Öl, Ingweröl, Irisöl, jasminöl, Kajeputöl, Kalmusöl, Kamillenöl, Kampferöl, Kanagaöl, Kardamomenöl, Kassiaöl, Kiefernnadelöl, Kopaivabalsamöl, Korianderöl, Krauseminzeöl, Kümmelöl, Kuminöl, Labdanumöl, Lavendelöl, Lemongrasöl, Lindenblütenöl, Limettenöl, Mandarinenöl, Melissenöl, Minzöl, Moschuskörneröl, Muskatelleröl, Myrrhenöl, Nelkenöl, Neroliöl, Niaouliöl, Olibanumöl, Orangenblütenöl, Orangenschalenöl, Origanumöl, Palmarosaöl, Patschuliöl, Perubalsamöl, Petitgrainöl, Pfefferöl, Pfefferminzöl, Pimentöl, Pine-Öl, Rosenöl, Rosmarinöl, Salbeiöl, Sandelholzöl, Sellerieöl, Spiköl, Sternanisöl, Terpentinöl, Thujaöl, Thymianöl, Verbenaöl, Vetiveröl, Wacholderbeeröl, Wermutöl, Wintergrünöl, Ylang-Ylang-Öl, Ysop-Öl, Zimtöl, Zimtblätteröl, Zitronellöl, Zitronenöl sowie Zypressenöl sowie Ambrettolid, Ambroxan, alpha-Amylzimtaldehyd, Anethol, Anisaldehyd, Anisalkohol, Anisol, Anthranilsäuremethylester, Acetophenon, Benzylaceton, Benzaldehyd, Benzoesäureethylester, Benzophenon, Benzylalkohol, Benzylacetat, Benzylbenzoat, Benzylformiat, Benzylvalerianat, Borneol, Bornylacetat, Boisambrene forte, alpha-Bromstyrol, n-Decylaldehyd, n-Dodecylaldehyd, Eugenol, Eugenolmethylether, Eukalyptol, Farnesol, Fenchon, Fenchylacetat, Geranylacetat, Geranylformiat, Heliotropin, Heptincarbonsäuremethylester, Heptaldehyd, Hydrochinon-Dimethylether, Hydroxyzimtaldehyd, Hydroxyzimtalkohol, Indol, Iron, Isoeugenol, Isoeugenolmethylether, Isosafrol, Jasmon, Kampfer, Karvakrol, Karvon, p-Kresolmethylether, Cumarin, p-Methoxyacetophenon, Methyl-n-amylketon, Methylanthranilsäuremethylester, p-Methylacetophenon, Methylchavikol, p-Methylchinolin, Methyl-beta-naphthylketon, Methyl-n-nonylacetaldehyd, Methyl-n-nonylketon, Muskon, beta-Naphtholethylether, beta-Naphtholmethylether, Nerol, n-Nonylaldehyd, Nonylalkohol, n-Octylaldehyd, p-Oxy-Acetophenon, Pentadekanolid, beta-Phenylethylalkohol, Phenylessigsäure, Pulegon, Safrol, Salicylsäureisoamylester, Salicylsäuremethylester, Salicylsäurehexylester, Salicylsäurecyclohexylester, Santalol, Sandelice, Skatol, Terpineol, Thymen, Thymol, Troenan, gamma-Undelacton, Vanillin, Veratrumaldehyd, Zimtaldehyd, Zimtalkohol, Zimtsäure, Zimtsäureethylester, Zimtsäurebenzylester, Diphenyloxid, Limonen, Linalool, Linalylacetat und - Propionat, Melusat, Menthol, Menthon, Methyl-n-heptenon, Pinen, Phenylacetaldehyd, Terpinylacetat, Citral, Citronellal, sowie Mischungen daraus.

In einer Ausführungsform kann es bevorzugt sein, dass zumindest ein Teil des Duftstoffs als Duftstoffvorläufer oder in verkapselter Form (Duftstoffkapseln), insbesondere in Mikrokapseln, eingesetzt wird. Es kann aber auch der gesamte Duftstoff in verkapselter oder nicht verkapselter Form eingesetzt werden. Bei den Mikrokapseln kann es sich um wasserlösliche und/oder wasserunlösliche Mikrokapseln handeln. Es können beispielsweise Melamin-Harnstoff-Formaldehyd-Mikrokapseln, Melamin-Formaldehyd-Mikrokapseln, Harnstoff-Formaldehyd-Mikrokapseln oder Stärke-Mikrokapseln eingesetzt werden. "Duftstoffvorläufer" bezieht sich auf Verbindungen, die erst nach chemischer Umwandlung/Spaltung, typischerweise durch Einwirkung von Licht oder anderen Umgebungsbedingungen, wie pH-Wert, Temperatur, etc., den eigentlichen Duftstoff freisetzen. Derartige Verbindungen werden häufig auch als Duftspeicherstoffe oder "Pro-Fragrance" bezeichnet.

Unabhängig davon in welcher Form sie eingesetzt werden, beträgt die Menge an Duftstoff in der Zusammensetzung vorzugsweise zwischen 1 bis 20 Gew.-%, vorzugsweise 1 bis 15 Gew.-%, insbesondere von 3 bis 12 Gew.-%, bezogen auf das Gesamtgewicht der Zusammensetzung. Es ist ein Merkmal der vorliegenden Erfindung, dass der Duftstoff bzw. die Duftstoffpartikel in dem Trägermaterial homogen verteilt ist und insbesondere nicht als Beschichtung eines Kerns aus Trägermaterial vorliegt.

In verschiedenen Ausführungsformen enthält die erfindungsgemäße Zusammensetzung kein bei Raumtemperatur (25°C) festes Polyethylenglycol (PEG) in Form einer Beschichtung, noch bevorzugter enthält die Zusammensetzung insgesamt kein bei Raumtemperatur (25°C) festes PEG, d.h. der Gehalt an bei Raumtemperatur (25°) festem PEG beträgt weniger als 1 Gew.-% bezogen auf die Zusammensetzung.

In weiteren Ausführungsformen enthält die erfindungsgemäße Zusammensetzung gar kein Polyethylenglycol (PEG) in Form einer Beschichtung, noch bevorzugter enthält die Zusammensetzung insgesamt gar kein PEG, d.h. der Gehalt an bei Raumtemepratur festem wie flüssigem PEG beträgt weniger als 1 Gew.-% bezogen auf die Zusammensetzung.

Die Zusammensetzung enthält ferner mindestens ein Puffersystem wie oben definiert. Das Puffersystem ist vorzugsweise fest, d.h. ist unter Standardbedingungen ein Feststoff(gemisch). Der Begriff "Pufferkapazität" bezieht sich herbei auf die Menge Chlorwasserstoff (HCl) in mg, die notwendig ist, um den pH-Wert einer Lösung von 1 g der festen Zusammensetzung in 50 g deionisiertem Wasser unter Standardbedingungen (20°C, 1013 mbar) auf unter 6,75 zu senken. Die erfindungsgemäß eingesetzten Puffersysteme zeichnen sich vorzugsweise dadurch aus, dass sie einen pKa-Wert von mindestens 5,75, vorzugsweise mindestens 6,25, noch bevorzugter mindestens 6,75, und vorzugsweise nicht mehr als 12, weiter bevorzugt weniger als 11,5, noch bevorzugter 11 oder weniger, am meisten bevorzugt 10,5 oder weniger aufweisen. Geeignete Puffersubstanzen sind Natriumhydrogencarbonat, Natriumcarbonat, Dinatriumhydrogenphosphat, Natriumglutamat, Natriumaspartat, Tris(hydroxymethyl)aminomethan (TRIS) sowie Mischungen der vorgenannten. Besonders bevorzugt ist TRIS.

Die Puffersubstanzen werden in den erfindungsgemäßen Schmelzkörpern beispielsweise in Mengen von 0,1 bis 10 Gew.-%, vorzugsweise 0,5 bis 7,5 Gew.-%, bevorzugter 1 bis 5 Gew.-%, jeweils bezogen auf das Gesamtgewicht der Zusammensetzung eingesetzt und sind ausgewählt aus Natriumhydrogencarbonat, Natriumcarbonat, Dinatriumhydrogenphosphat, Natriumglutamat, Natriumaspartat, Tris(hydroxymethyl)aminomethan (TRIS) und Kombinationen davon.

Die Zusammensetzung kann ferner eine anorganische Substanz, vorzugsweise pyrogene Kieselsäure zur Einstellung der Viskosität/rheologischen Eigenschaften der Schmelze enthalten. Diese ist vorzugsweise in einer Menge von 0,1 bis 20 Gew.-%, vorzugsweise 0,5 bis 3 Gew.-%, bevorzugter 1 bis 2,5 Gew.-%, noch bevorzugter 1,2 bis 2,0 Gew.-% in der Zusammensetzung enthalten. Die eingesetzten Kieselsäuren sind vorzugsweise hochdisperse Kieselsäuren, z.B. solche mit BET-Oberflächen von mehr als 50 m²/g, vorzugsweise mehr als 100 m²/g, weiter bevorzugt 150 bis 250 m²/g, insbesondere 175 bis 225 m²/g.

Geeignete Kieselsäuren sind unter dem Handelsnamen Aerosil^{®} und Sipernat^{®} kommerziell von Evonik erhältlich. Besonders bevorzugt ist Aerosil^{®} 200.

In verschiedenen Ausführungsformen kann die Zusammensetzung darüber hinaus oder alternativ weitere (bei 20°C und 1 bar) feste oder flüssige Inhaltsstoffe enthalten, die zur Einstellung gewünschter Eigenschaften der Zusammensetzung genutzt werden können. Derartige Eigenschaften können ebenfalls die Viskosität bzw. die rheologischen Eigenschaften der Schmelze sein. Bei solchen Substanzen handelt es sich beispielsweise um organische Rheologiemodifizierer, vorzugsweise Cellulose, insbesondere mikrofibrillierte Cellulose (MFC, Nanocellulose). Als Cellulose sind insbesondere MFCs geeignet, wie sie beispielsweise als Exilva (Borregaard) oder Avicel^{®} (FMC) kommerziell erhältlich sind. Zusätzlich oder alternativ zu den vorgenannten Stoffen können weitere Fest- oder Füllstoffe enthalten sein, die sich von den vorgenannten unterscheiden.

Mikrofibrillierte Cellulose (MFC) wird vorzugsweise in Mengen von bis zu 5 Gew.-%, besonders bevorzugt 0,1 bis 3 Gew.-%, weiter bevorzugt 0,3 bis 2 Gew.-%, jeweils bezogen auf das Gesamtgewicht der Zusammensetzung, eingesetzt.

Als Inhaltsstoffe geeignet sind weiterhin auch emulgierend wirkende Substanzen wie Fettalkohole, wie beispielsweise Stearylalkohol, Fettalkoholalkoxylate, wie beispielsweise als Niotenside verwendete Fettalkoholethoxylate, Fettalkohol- und Fettalkoholethersulfate und Alkylbenzolsulfonate, insbesondere solche die auch als Aniontenside Verwendung finden. Geeignete Fettalkoholethoxylate sind insbesondere die C10-22 Fettalkoholethoxylate mit bis zu 50 EO, ganz besonders bevorzugt die C12-18 Alkylether mit 5-8, vorzugsweise 7EO, oder die C16-18 Alkylether mit bis zu 30 EO. Geeignete Fettalkoholethersulfate sind die Sulfate der vorgenannten Fettalkoholether, geeignete Fettalkoholsulfate insbesondere die C10-18 Fettalkoholsulfate, ganz besonders die C12-16 Fettalkoholsulfate. Als Alkylbenzolsulfonate sind insbesondere die linearen C10-13 Alkylbenzolsulfonate geeignet. Zusammenfassend sind Emulgatoren aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon bevorzugt.

Die Zusammensetzung kann weitere, von den Bestandteilen (a) bis (f) verschiedene Fest- oder Füllstoffe (f) enthalten. Der Gewichtsanteil dieser Fest- oder Füllstoffe am Gesamtgewicht der Zusammensetzung beträgt beispielsweise bis zu 25 Gew.-%, vorzugsweise bis 20 Gew.-%, weiter bevorzugt bis 18 Gew.-%, insbesondere bis 15 Gew.-% bezogen auf das Gesamtgewicht der Zusammensetzung, eingesetzt werden.

Die Zusammensetzung nach einem der voranstehenden Ansprüche, dadurch gekennzeichnet, dass die Komponenten (c) (d), (e), (f) und (g) gemeinsam in Mengen von 0 bis 25 Gew.-%, vorzugsweise 1 bis 20 Gew.-%, weiter bevorzugt 2 bis 18 Gew.-%, insbesondere 3 bis 15 Gew.-% bezogen auf das Gesamtgewicht der Zusammensetzung, in dieser enthalten sind.

Um den ästhetischen Eindruck der Zusammensetzung zu verbessern, kann sie mit geeigneten Farbstoffen eingefärbt werden. Bevorzugte Farbstoffe, deren Auswahl dem Fachmann keinerlei Schwierigkeit bereitet, sollten eine hohe Lagerstabilität und Unempfindlichkeit gegenüber den übrigen Inhaltsstoffen der Wasch- oder Reinigungsmittel und gegen Licht sowie keine ausgeprägte Substantivität gegenüber Textilfasern aufweisen, um diese nicht anzufärben. Derartige Farbstoffe sind im Stand der Technik bekannt und werden typischerweise in Konzentrationen von 0,001 bis 0,5 Gew.-%, vorzugsweise 0,01 bis 0,3 Gew.-% eingesetzt.

Eventuell kann die Zusammensetzung, wie bereits oben beschrieben, auch freies Wasser enthalten. Der Ausdruck "freies Wasser", wie hierin verwendet, bezeichnet Wasser, welches nicht als Kristallwasser in einem der in der Zusammensetzung enthaltenen Salze gebunden ist.

Eine wie hierin beschriebene Zusammensetzung kann beispielsweise im Waschgang eines Wäschereinigungsverfahrens eingesetzt werden und so das Parfüm bereits direkt zu Beginn des Waschverfahrens zur Wäsche transportieren. Weiterhin ist die erfindungsgemäße Zusammensetzung einfacher und besser zu handhaben als flüssige Zusammensetzungen, da keine Tropfen am Flaschenrand zurückbleiben, die bei der anschließenden Lagerung der Flasche zu Rändern auf dem Untergrund oder zu unschönen Ablagerungen im Bereich des Verschlusses führen. Dasselbe gilt für den Fall, dass bei der Dosierung etwas von der Zusammensetzung versehentlich verschüttet wird. Die verschüttete Menge kann auch einfacher und sauberer entfernt werden. Ein Verfahren zur Behandlung von Textilien, in dessen Verlauf eine erfindungsgemäße Zusammensetzung in die Waschflotte einer Textilwaschmaschine eindosiert wird, ist ein weiterer Gegenstand dieser Anmeldung.

Die Zusammensetzung kann optional weitere übliche Inhaltsstoffe enthalten, beispielsweise solche die die anwendungstechnischen und/oder ästhetischen Eigenschaften verbessern.

Beispielrezepturen geeigneter Zusammensetzungen umfassen die folgenden Inhaltsstoffe:
- 1 bis 15, insbesondere 2 bis 8 Gew.-% Parfümöl und/oder Duftstoffkapseln
- 0,00 bis <1 Gew.-% Farbstoff(e)
- 1,0 bis 2,5, insbesondere 1,2 bis 2,0 Gew.-% pyrogene Kieselsäure (BET 175-225) oder 0,1 bis 3,0, insbesondere 0,1 bis 2 Gew.-% mikrofibrillierte Cellulose
- 0,1 bis 10 Gew.-%, insbesondere 0,5 bis 7,5 Gew.-% eines Puffersystems, insbesondere TRIS
- ad 100 Gew.-% Trägermaterial, wie hierin definiert, insbesondere Natriumacetat-Trihydrat.

Die Zusammensetzung einiger bevorzugter Zusammensetzungen kann den folgenden Tabellen entnommen werden (Angaben in Gew.-% bezogen auf das Gesamtgewicht des Mittels sofern nicht anders angegeben). Als Puffersystem wird vorzugsweise TRIS eingesetzt.

| | Formel 1 | Formel 2 | Formel 3 | Formel 4 | Formel 5 |
|---|---|---|---|---|---|
| Natriumacetat Trihydrat | 20 bis 95 | 30 bis 95 | 30 bis 95 | 40 bis 90 | 45 bis 90 |
| Duftstoff | 0,1 bis 20 | 0,1 bis 20 | 1,0 bis 15 | 1,0 bis 15 | 3,0 bis 12 |
| Puffersystem | 0,1 bis | 10 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 6 | Formel 7 | Formel 8 | Formel 9 | Formel 10 |
|---|---|---|---|---|---|
| Natriumacetat Trihydrat | 20 bis 95 | 30 bis 95 | 30 bis 95 | 40 bis 90 | 45 bis 90 |
| Parfümöl | 0,1 bis 20 0,1 | bis 20 | 1,0 bis 15 | 1,0 bis 15 | 3,0 bis 12 |
| Puffersystem | 0,1 bis | 10 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| Formel 11 | Formel 12 | Formel 13 | Formel 14 | | Formel 15 |
|---|---|---|---|---|---|
| Natriumacetat Trihydrat | 20 bis 95 | 30 bis 95 | 30 bis 95 | 40 bis 90 | 45 bis 90 |
| Duftstoffkapseln | 0,1 bis 20 | 0,1 bis 20 | 1,0 bis 15 | 1,0 bis 15 | 3,0 bis 12 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 16 | Formel 17 | Formel 18 | Formel 19 | Formel 20 |
|---|---|---|---|---|---|
| Natriumacetat Trihydrat | 20 bis 95 | 30 bis 95 | 30 bis 95 | 40 bis 90 | 45 bis 90 |
| Parfümöl und Duftstoffkapseln | 0,1 bis 20 | 0,1 bis 20 | 1,0 bis 15 | 1,0 bis 15 | 3,0 bis 12 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 21 | Formel 22 | Formel 23 | Formel 24 | Formel 25 |
|---|---|---|---|---|---|
| Natriumacetat Trihydrat | 20 bis 95 | 30 bis 95 | 30 bis 95 | 40 bis 90 | 45 bis 90 |
| Duftstoff | 0,1 bis 20 | 0,1 bis 20 | 1,0 bis 15 | 1,0 bis 15 | 3,0 bis 12 |
| pyrogene Kieslesäure | 1,0 bis 2,5 | 1,0 bis 2,5 | 1,0 bis 2,5 | 1,2 bis 2,0 | 1,2 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 26 | Formel 27 | Formel 28 | Formel 29 | Formel 30 |
|---|---|---|---|---|---|
| Natriumacetat Trihydrat | 20 bis 95 | 30 bis 95 | 30 bis 95 | 40 bis 90 | 45 bis 90 |
| Parfümöl | 0,1 bis 20 | 0,1 bis 20 | 1,0 bis 15 | 1,0 bis 15 | 3,0 bis 12 |
| pyrogene Kieslesäure | 1,0 bis 2,5 | 1,0 bis 2,5 | 1,0 bis 2,5 | 1,2 bis 2,0 | 1,2 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 31 | Formel 32 | Formel 33 | Formel 34 | Formel 35 |
|---|---|---|---|---|---|
| Natriumacetat Trihydrat | 20 bis 95 | 30 bis 95 | 30 bis 95 | 40 bis 90 | 45 bis 90 |
| Duftstoffkapseln | 0,1 bis 20 | 0,1 bis 20 | 1,0 bis 15 | 1,0 bis 15 | 3,0 bis 12 |
| pyrogene Kieslesäure | 1,0 bis 2,5 | 1,0 bis 2,5 | 1,0 bis 2,5 | 1,2 bis 2,0 | 1,2 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 36 | Formel 37 | Formel 38 | Formel 39 | Formel 40 |
|---|---|---|---|---|---|
| Natriumacetat Trihydrat | 20 bis 95 | 30 bis 95 | 30 bis 95 | 40 bis 90 | 45 bis 90 |
| Parfümöl und Duftstoffkapseln | 0,1 bis 20 | 0,1 bis 20 | 1,0 bis 15 | 1,0 bis 15 | 3,0 bis 12 |
| pyrogene Kieslesäure | 1,0 bis 2,5 | 1,0 bis 2,5 | 1,0 bis 2,5 | 1,2 bis 2,0 | 1,2 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 41 | Formel 42 | Formel 43 | Formel 44 | Formel 45 |
|---|---|---|---|---|---|
| Natriumacetat Trihydrat | 20 bis 95 | 30 bis 95 | 30 bis 95 | 40 bis 90 | 45 bis 90 |
| Duftstoff | 0,1 bis 20 | 0,1 bis 20 | 1,0 bis 15 | 1,0 bis 15 | 3,0 bis 12 |
| (mikrofibrillierte) Cellulose | 0,1 bis 25 | 0,1 bis 20 | 0,1 bis 18 | 0,1 bis 15 | 0, 1 bis 10 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 46 | Formel 47 | Formel 48 | Formel 49 | Formel 50 |
|---|---|---|---|---|---|
| Natriumacetat Trihydrat | 20 bis 95 | 30 bis 95 | 30 bis 95 | 40 bis 90 | 45 bis 90 |
| Parfümöl | 0,1 bis 20 | 0,1 bis 20 | 1,0 bis 15 | 1,0 bis 15 | 3,0 bis 12 |
| (mikrofibrillierte) Cellulose | 0,1 bis 25 | 0,1 bis 20 | 0,1 bis 18 | 0,1 bis 15 | 0, 1 bis 10 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 51 | Formel 52 | Formel 53 | Formel 54 | Formel 55 |
|---|---|---|---|---|---|
| Natriumacetat Trihydrat | 20 bis 95 | 30 bis 95 | 30 bis 95 | 40 bis 90 | 45 bis 90 |
| Duftstoffkapseln | 0,1 bis 20 | 0,1 bis 20 | 1,0 bis 15 | 1,0 bis 15 | 3,0 bis 12 |
| (mikrofibrillierte) Cellulose | 0,1 bis 25 | 0,1 bis 20 | 0,1 bis 18 | 0,1 bis 15 | 0, 1 bis 10 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 56 | Formel 57 | Formel 58 | Formel 59 | Formel 60 |
|---|---|---|---|---|---|
| Natriumacetat Trihydrat | 20 bis 95 | 30 bis 95 | 30 bis 95 | 40 bis 90 | 45 bis 90 |
| Parfümöl und Duftstoffkapseln | 0,1 bis 20 | 0,1 bis 20 | 1,0 bis 15 | 1,0 bis 15 | 3,0 bis 12 |
| (mikrofibrillierte) Cellulose | 0,1 bis 25 | 0,1 bis 20 | 0,1 bis 18 | 0,1 bis 15 | 0, 1 bis 10 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 61 | Formel 62 | Formel 63 | Formel 64 | Formel 65 |
|---|---|---|---|---|---|
| Natriumacetat Trihydrat | 20 bis 95 | 30 bis 95 | 30 bis 95 | 40 bis 90 | 45 bis 90 |
| Duftstoff | 0,1 bis 20 | 0,1 bis 20 | 1,0 bis 15 | 1,0 bis 15 | 3,0 bis 12 |
| Fettalkoholethoxylat mit 5 bis 50 EO | 0,1 bis 10 | 0,1 bis 5,0 | 0,2 bis 5,0 | 0,2 bis 3,0 | 0,5 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 66 | Formel 67 | Formel 68 | Formel 69 | Formel 70 |
|---|---|---|---|---|---|
| Natriumacetat Trihydrat | 20 bis 95 | 30 bis 95 | 30 bis 95 | 40 bis 90 | 45 bis 90 |
| Parfümöl | 0,1 bis 20 | 0,1 bis 20 | 1,0 bis 15 | 1,0 bis 15 | 3,0 bis 12 |
| Fettalkoholethoxylat mit 5 bis 50 EO | 0,1 bis 10 | 0,1 bis 5,0 | 0,2 bis 5,0 | 0,2 bis 3,0 | 0,5 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 71 | Formel 72 | Formel 73 | Formel 74 | Formel 75 |
|---|---|---|---|---|---|
| Natriumacetat Trihydrat | 20 bis 95 | 30 bis 95 | 30 bis 95 | 40 bis 90 | 45 bis 90 |
| Duftstoffkapseln | 0,1 bis 20 | 0,1 bis 20 | 1,0 bis 15 | 1,0 bis 15 | 3,0 bis 12 |
| Fettalkoholethoxylat mit 5 bis 50 EO | 0,1 bis 10 | 0,1 bis 5,0 | 0,2 bis 5,0 | 0,2 bis 3,0 | 0,5 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 76 | Formel 77 | Formel 78 | Formel 79 | Formel 80 |
|---|---|---|---|---|---|
| Natriumacetat Trihydrat | 20 bis 95 | 30 bis 95 | 30 bis 95 | 40 bis 90 | 45 bis 90 |
| Parfümöl und Duftstoffkapseln | 0,1 bis 20 | 0,1 bis 20 | 1,0 bis 15 | 1,0 bis 15 | 3,0 bis 12 |
| Fettalkoholethoxylat mit 5 bis 50 EO | 0,1 bis 10 | 0,1 bis 5,0 | 0,2 bis 5,0 | 0,2 bis 3,0 | 0,5 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 81 | Formel 82 | Formel 83 | Formel 84 | Formel 85 |
|---|---|---|---|---|---|
| Natriumacetat Trihydrat | 20 bis 95 | 30 bis 95 | 30 bis 95 | 40 bis 90 | 45 bis 90 |
| Duftstoff | 0,1 bis 20 | 0,1 bis 20 | 1,0 bis 15 | 1,0 bis 15 | 3,0 bis 12 |
| pyrogene Kieslesäure | 1,0 bis 2,5 | 1,0 bis 2,5 | 1,0 bis 2,5 | 1,2 bis 2,0 | 1,2 bis 2,0 |
| (mikrofibrillierte) Cellulose | 0,1 bis 25 | 0,1 bis 20 | 0,1 bis 18 | 0,1 bis 15 | 0, 1 bis 10 |
| Fettalkoholethoxylat mit 5 bis 50 EO | 0,1 bis 10 | 0,1 bis 5,0 | 0,2 bis 5,0 | 0,2 bis 3,0 | 0,5 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 86 | Formel 87 | Formel 88 | Formel 89 | Formel 90 |
|---|---|---|---|---|---|
| Natriumacetat Trihydrat | 20 bis 95 | 30 bis 95 | 30 bis 95 | 40 bis 90 | 45 bis 90 |
| Parfümöl | 0,1 bis 20 | 0,1 bis 20 | 1,0 bis 15 | 1,0 bis 15 | 3,0 bis 12 |
| pyrogene Kieslesäure | 1,0 bis 2,5 | 1,0 bis 2,5 | 1,0 bis 2,5 | 1,2 bis 2,0 | 1,2 bis 2,0 |
| (mikrofibrillierte) Cellulose | 0,1 bis 25 | 0,1 bis 20 | 0,1 bis 18 | 0,1 bis 15 | 0, 1 bis 10 |
| Fettalkoholethoxylat mit 5 bis 50 EO | 0,1 bis 10 | 0,1 bis 5,0 | 0,2 bis 5,0 | 0,2 bis 3,0 | 0,5 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 91 | Formel 92 | Formel 93 | Formel 94 | Formel 95 |
|---|---|---|---|---|---|
| Natriumacetat Trihydrat | 20 bis 95 | 30 bis 95 | 30 bis 95 | 40 bis 90 | 45 bis 90 |
| Duftstoffkapseln | 0,1 bis 20 | 0,1 bis 20 | 1,0 bis 15 | 1,0 bis 15 | 3,0 bis 12 |
| pyrogene Kieslesäure | 1,0 bis 2,5 | 1,0 bis 2,5 | 1,0 bis 2,5 | 1,2 bis 2,0 | 1,2 bis 2,0 |
| (mikrofibrillierte) Cellulose | 0,1 bis 25 | 0,1 bis 20 | 0,1 bis 18 | 0,1 bis 15 | 0, 1 bis 10 |
| Fettalkoholethoxylat mit 5 bis 50 EO | 0,1 bis 10 | 0,1 bis 5,0 | 0,2 bis 5,0 | 0,2 bis 3,0 | 0,5 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

| | Formel 96 | Formel 97 | Formel 98 | Formel 99 | Formel 100 |
|---|---|---|---|---|---|
| Natriumacetat Trihydrat | 20 bis 95 | 30 bis 95 | 30 bis 95 | 40 bis 90 | 45 bis 90 |
| Parfümöl und Duftstoffkapseln | 0,1 bis 20 | 0,1 bis 20 | 1,0 bis 15 | 1,0 bis 15 | 3,0 bis 12 |
| pyrogene Kieslesäure | 1,0 bis 2,5 | 1,0 bis 2,5 | 1,0 bis 2,5 | 1,2 bis 2,0 | 1,2 bis 2,0 |
| (mikrofibrillierte) Cellulose | 0,1 bis 25 | 0,1 bis 20 | 0,1 bis 18 | 0,1 bis 15 | 0, 1 bis 10 |
| Fettalkoholethoxylat mit 5 bis 50 EO | 0,1 bis 10 | 0,1 bis 5,0 | 0,2 bis 5,0 | 0,2 bis 3,0 | 0,5 bis 2,0 |
| Puffersystem | 0,1 bis 10 | 0,25 bis 8,5 | 0,5 bis 7,5 | 0,75 bis 6,0 | 1,0 bis 5,0 |
| Misc | ad 100 | ad 100 | ad 100 | ad 100 | ad 100 |

Bei der Zusammensetzung gemäß der vorliegenden Erfindung handelt es sich um eine feste, partikuläre Zusammensetzung. Die einzelnen Partikel der Zusammensetzung werden dabei als Schmelzkörper bezeichnet, die bei Raumtemperatur und Temperaturen bis 30°C, vorzugsweise bis 40°C fest sind.

In verschiedenen Ausführungsformen der Erfindung sind die erfindungsgemäßen Schmelzkörper beschichtet. Als Beschichtungsmittel eignen sich beispielsweise aus der pharmazeutischen Literatur bekannte Tablettenüberzüge. Die Pastillen können aber auch gewachst, d.h. mit einem Wachs überzogen, oder zum Schutz vor Verbackungen (Agglomeration) mit einem pulverigen Material, beispielsweise einem Trennmittel, abgepudert sein. Es ist bevorzugt, dass die Beschichtung nicht aus PEG besteht oder dieses in nennenswerter Menge (>10 Gew.-% bezogen auf die Beschichtung) umfasst.

Ein Verfahren zur Herstellung derartiger Schmelzkörper kann die folgenden Schritte umfassen:
(a) Erzeugen, vorzugsweise kontinuierliches Erzeugen und Fördern, einer Schmelze umfassend das mindestens eine wasserlösliche Trägermaterial und das Puffersystem
(b) gegebenenfalls Zudosieren weiterer optionaler Inhaltsstoffe;
(c) Zudosieren, vorzugsweise kontinuierliches Zudosieren, des mindestens einen Duftstoffs und optional eines Farbstoffs zu der Schmelze;
(d) Mischen der Schmelze und des mindestens einen Duftstoffs; und
(e) Abkühlen und optional Umformen der Mischung um parfümhaltige Schmelzkörper zu erhalten.

Die so hergestellten Schmelzkörper können jede beliebige Form haben. Die Formgebung erfolgt dabei insbesondere in Schritt (d) des beschriebenen Verfahrens. Bevorzugt sind feste, partikuläre Formen, wie beispielsweise um im Wesentlichen sphärische, figürliche, schuppen-, quader-, zylinder-, kegel-, kugelkalotten- bzw linsen-, hemisphären-, scheibchen- oder nadelförmige Partikel. Beispielsweise können die Partikel eine Gummibärchen-artige, figürliche Ausgestaltung haben. Aufgrund ihrer Konfektionierungseigenschaften und ihres Leistungsprofils sind hemisphärische Partikel besonders bevorzugt.

Bevorzugt ist es weiterhin, wenn die Zusammensetzung zu mindestens 20 Gew.-%, vorzugsweise zu mindestens 40 Gew-%, besonders bevorzugt zu mindestens 60 Gew.-% und insbesondere bevorzugt zu mindestens 80 Gew.-% aus Partikeln besteht, welche in jeder beliebigen Raumrichtung eine räumliche Ausdehnung zwischen 0,5 bis 10 mm, insbesondere 0,8 bis 7 mm und besonders bevorzugt 1 bis 3 mm aufweisen. Entsprechende Partikel zeichnen sich aufgrund ihrer Ästhetik durch eine erhöhte Kundenakzeptanz aus.

Schließlich hat es sich für die Dosierung und die Duftwirkung als vorteilhaft erwiesen, wenn die Zusammensetzung zu mindestens 20 Gew.-%, vorzugsweise zu mindestens 40 Gew-%, besonders bevorzugt zu mindestens 60 Gew.-% und insbesondere bevorzugt zu mindestens 80 Gew.-% aus Partikeln besteht, welche ein Partikelgewicht zwischen 2 und 150 mg, vorzugsweise zwischen 4 und 60 mg und insbesondere zwischen 5 und 10 mg aufweisen.

Die zuvor beschriebenen besonders bevorzugten Schmelzkörper, insbesondere jene mit einem Partikelgewicht zwischen 2 und 150 mg, einer räumlichen Ausdehnung zwischen 0,5 und 10 mm und einer hemisphärischen Raumform lassen sich in vorteilhafter Weise mittels Pastillierung herstellen.

Im Rahmen einer solchen bevorzugten Verfahrensvariante wird die Schmelze des wasserlöslichen Trägermaterials in einen beheizten Innenkörper und ein mit zahlreichen Bohrungen versehenes trommelförmiges Außenrohr gedrückt, dass sich konzentrisch um den feststehenden Innenkörper dreht und dabei Produkttropfen über die ganze Breite eines umlaufenden Kühlbandes, vorzugsweise eines Stahlbandes, ablegt.

Die Viskosität (Texas Instruments AR-G2 Rheometer; Platte/Platte, 4cm Durchmesser, 1100µm Spalte; Scherrate 10/1sec) des Gemisches bei Austritt aus der rotierenden, gelochten Außentrommel beträgt vorzugsweise zwischen 1000 und 10000 mPas.

Auf dem Stahlband werden die aus dem Tropfenformer ausgebrachten Tropfen des Gemisches zu festen Schmelzkörpern verfestigt. Die Zeitdauer zwischen dem Auftropfen des Gemisches auf das Stahlband und dem vollständigen Verfestigen der Mischung beträgt vorzugsweise zwischen 5 und 60 Sekunden, besonders bevorzugt zwischen 10 und 50 Sekunden und insbesondere zwischen 20 und 40 Sekunden.

Die Verfestigung der Mischung wird vorzugsweise durch eine Kühlung unterstützt und beschleunigt. Die Kühlung der auf das Stahlband ausgebrachten Tropfen kann direkt oder indirekt erfolgen. Als direkte Kühlung ist beispielsweise eine Kühlung mittels Kaltluft einsetzbar. Bevorzugt ist jedoch die indirekte Kühlung der Tropfen durch Kühlung der Unterseite des Stahlbandes mittels Kaltwasser.

Ein bevorzugtes Verfahren zur Herstellung hemissphärischer Schmelzkörper, insbesondere zur Herstellung der in den Formeln 1 bis 100 hinsichtlich ihrer Zusammensetzung beschriebenen Schmelzkörper, umfasst die folgenden Schritte:
(a) Erzeugen, vorzugsweise kontinuierliches Erzeugen und Fördern, einer Schmelze umfassend das mindestens eine wasserlösliche Trägermaterial und das Puffersystem
(b) gegebenenfalls Zudosieren weiterer optionaler Inhaltsstoffe;
(c) Zudosieren, vorzugsweise kontinuierliches Zudosieren, des mindestens einen Duftstoffs, des mindestens einen Puffersystems und optional eines Farbstoffs zu der Schmelze;
(d) Mischen der Schmelze und des mindestens einen Duftstoffs;
(e) Ausbringen von Tropfen des resultierenden Gemisches auf ein Kühlband mittels eines Tropfenformers mit rotierender, gelochter Außentrommel; und
(f) Verfestigen der Tropfen des Gemisches auf dem Stahlband zu festen hemissphärischen Schmelzkörpern.

Eine ganz besonders bevorzugte Verfahrensvariante, insbesondere zur Herstellung der in den Formeln 1 bis 100 hinsichtlich ihrer Zusammensetzung beschriebenen Schmelzkörper, umfasst die Schritte:
(a) Erzeugen, vorzugsweise kontinuierliches Erzeugen und Fördern, einer Schmelze umfassend das mindestens eine wasserlösliche Trägermaterial Natriumacetat-Trihydrat (Na(CH₃COO) · 3H₂O) und das Puffersystem;
(b) gegebenenfalls Zudosieren weiterer optionaler Inhaltsstoffe;
(c) Zudosieren, vorzugsweise kontinuierliches Zudosieren, des mindestens einen Duftstoffs, des mindestens einen Puffersystems und optional eines Farbstoffs zu der Schmelze;
(d) Mischen der Schmelze und des mindestens einen Duftstoffs;
(e) Ausbringen von Tropfen des resultierenden Gemisches auf ein Kühlband mittels eines Tropfenformers mit rotierender, gelochter Außentrommel; und
(f) Verfestigen der Tropfen des Gemisches auf dem Stahlband zu festen hemissphärischen Schmelzkörpern.

In verschiedenen Ausführungsformen erfolgt das Erzeugen einer Schmelze, das Schmelzen, in Schritt (a) der hierin beschriebenen Verfahren durch Erwärmen auf eine Temperatur, die nicht mehr als 20 °C über der Temperatur des Trägermaterials liegt, bei welcher der Wasserdampf-Partialdruck des Hydrats dem H₂O-Partialdruck der gesättigten Lösung dieses Salzes entspricht. Wie bereits oben beschrieben, kann das Trägermaterial bereits als Hydrat eingesetzt werden oder das Hydrat wird durch Kombination des wasserfreien Salzes und Wasser in unterstöchiometrischer, stöchiometrischer oder überstöchiometrischer Menge, vorzugsweise stöchiometrischer oder überstöchiometrischer Menge, bezogen auf die erforderliche Menge zur Überführung des gesamten Salzes in das gewünschte Hydrat, in situ vor Schritt (a) oder in Schritt (a) erzeugt.

Das Schmelzen kann mit allen üblichen und dem Fachmann bekannten Verfahren und Vorrichtungen erfolgen. Die Schmelze, die das mindestens eine Trägermaterial enthält, wird beispielsweise kontinuierlich erzeugt, indem das mindestens eine Trägermaterial, der Bitterstoff und ggf. weitere optionale Bestandteile des Schmelzkörpers, wie beispielsweise die pyrogene Kieselsäure, die Cellulose, die Fettalkohole, Fettalkoholalkoxylate, Fettalkoholsulfate, Fettalkoholethersulfate, Alkylbenzolsulfonate oder ein Fest- oder Füllstoff alleine oder in Kombinationen kontinuierlich einer entsprechenden Vorrichtung zugeführt werden, in welcher sie erwärmt und die so erzeugte Schmelze weitergefördert, beispielsweise gepumpt wird. Die Schmelze kann aber auch separat, beispielsweise in einem Batch-Verfahren, hergestellt werden. Erfindungsgemäß sind auch solche Ausführungsformen umfasst, bei denen die Bestandteile der Schmelze zu einem beliebigen Zeitpunkt vor Durchführung des erfindungsgemäßen Verfahrens miteinander vermischt werden und die Mischung bis zur Durchführung des Verfahrens in geschmolzener oder in abgekühlter fester Form gelagert wird. Die so erzeugte Schmelze kann als Masterbatch eingesetzt werden, welchem in dem folgenden Schritt dann je nach Bedarf unterschiedliche Duftstoffe und ggf. auch weitere Inhaltsstoffe, wie Farbstoffe, zudosiert werden.

In einem nächsten Schritt wird dann der mindestens eine Duftstoff kontinuierlich zu der Schmelze zudosiert. Dazu wird der mindestens eine Duftstoff vorzugsweise in flüssiger Form eingesetzt, beispielsweise als Parfümöl, Lösung in einem geeigneten Lösungsmittel oder als Aufschlämmung von Parfümkapseln in einem, typischerweise wasser-haltigen, Lösungsmittel. "Flüssig" wie in diesem Zusammenhang verwendet, bedeutet unter den Einsatzbedingungen flüssig, vorzugsweise bei 20°C flüssig. Zusätzlich zu dem Duftstoff kann in diesem Schritt auch ein Farbstoff dosiert werden. Der Farbstoff kann beispielsweise für die Art des Duftstoffs indikativ sein, d.h. für einen bestimmten Duftstoff/Duftstoffmischung wird ein spezieller Farbstoff bzw. Farbstoffmischung eingesetzt, um die erhaltenen Pastillen direkt visuell unterscheidbar zu machen.

Bei der Herstellung kann der Durchfluss optional mittels Durchflussmengenmessung der einzelnen Dosierströme, d.h. der Schmelze, des Duftstoffstroms und ggf. weitere Inhaltsstoffströme gesteuert werden. Hierüber lassen sich beispielsweise auch die Mengenverhältnisse der einzelnen Bestandteile einstellen. Die Inhaltstoffe neben dem Trägermaterial und den Duftstoffen können entweder direkt mit dem Trägermaterial zusammen als Schmelze erzeugt werden, mit den Duftstoffen zusammen oder separat zu der Schmelze zudosiert werden. Bei letzterer Alternative kann die Zudosierung vor oder nach Zudosierung der Duftstoffe erfolgen.

In einigen Ausführungsformen ist das erfindungsgemäße Verfahren dadurch gekennzeichnet, dass das mindestens eine Puffersystem und optionaler mindestens ein weiterer Bestandteil des Schmelzkörpers, wie beispielsweise die pyrogene Kieselsäure, die Cellulose, die Fettalkohole, Fettalkoholalkoxylate, Fettalkoholsulfate, Fettalkoholethersulfate, Alkylbenzolsulfonate oder ein Fest- oder Füllstoff alleine oder in Kombinationen zu der in Schritt (a) erzeugten und geförderten Schmelze zudosiert werden und/oder bereits in der in Schritt (a) erzeugten und geförderten Schmelze enthalten sind.

Das Mischen der vereinigten Dosierströme kann dann jeweils direkt nach dem Zudosieren oder stromabwärts nach Zudosierung mehrerer oder aller Inhaltsstoffe mit geeigneten Mischern, wie üblichen statischen oder dynamischen Mischaggregaten erfolgen.

Nach dem Mischen wird die Schmelze, die den Duftstoff, das Puffersystem und optional Feststoffe und ggf. weitere Inhaltsstoffe sowie das Trägermaterial enthält abgekühlt und optional der Umformung zugeführt, wo die Schmelze erstarrt und ihre endgültige Form erhält. Geeignete Verfahren zur Formgebung sind dem Fachmann bekannt. Übliche Formen wurden bereits oben beschrieben.

Die Erfindung betrifft auch die mittels der hierin beschriebenen Verfahren erhältlichen Schmelzkörper sowie deren Verwendung als Textilpflegemittel, vorzugsweise Beduftungsmittel zum Beduften von textilen Flächengebilden. Die Schmelzkörper können dabei ein Textilbehandlungsmittel, wie beispielsweise ein Weichspüler oder ein Teil eines solchen Mittels sein.

Ferner betrifft die Erfindung ein Wasch- oder Reinigungsmittel, umfassend die erfindungsgemäß hergestellten Schmelzkörper.

Durch das Einbringen der erfindungsgemäß hergestellten parfümhaltigen Schmelzkörper in ein Wasch- oder Reinigungsmittel steht dem Verbraucher ein Textil-pflegendes Wasch- oder Reinigungsmittel ("2in1"-Wasch- oder Reinigungsmittel) zur Verfügung und er braucht nicht zwei Mittel zu dosieren sowie keinen separaten Spülgang. Da die erfindungsgemäß hergestellten Zusammensetzungen parfümiert sind, muss nicht auch das Wasch- oder Reinigungsmittel parfümiert werden. Dies führt nicht nur zu geringeren Kosten, sondern ist auch für Verbraucher mit empfindlicher Haut und/oder Allergien vorteilhaft.

Die hierin beschriebenen Schmelzkörper-Zusammensetzungen eignen sich insbesondere zum Beduften von textilen Flächengebilden und werden dazu zusammen mit einem herkömmlichen Wasch- oder Reinigungsmittel im (Haupt)Waschgang eines herkömmlichen Wasch- und Reinigungsprozesses mit den textilen Flächengebilden in Kontakt gebracht.

Ist die erfindungsgemäße Schmelzkörper-Zusammensetzung Teil eines Wasch- oder Reinigungsmittels, kann ein festes Wasch- oder Reinigungsmittel vorzugsweise mit 1 bis 20 Gew.-%, insbesondere mit 5 bis 15 Gew.-%, der erfindungsgemäßen Zusammensetzung gemischt werden.

Die im Zusammenhang mit den erfindungsgemäßen Verfahren beschriebenen bevorzugten Ausführungsformen sind ebenfalls auf die Schmelzkörper als solche, die diese enthaltenden Wasch- und Reinigungsmittel sowie die hierin beschriebenen Verwendungen übertragbar und umgekehrt.

### Beispiele

### Beispiel 1

Die folgende Tabelle enthält ein Beispiel für eine erfindungsgemäße Rezeptur (alle Angaben in Gew.-%)

**Tabelle 1: Zusammensetzungen**

| | | |
|---|---|---|
| Natriumacetat-Trihydrat | 84,70 | |
| Natriumacetat (wasserfrei) | | 56,0 |
| Hydrophile pyrogene Kieselsäure (Aerosil 200) | 1,50 | |
| C16/18 Fettalkohol 30 EO | 0,80 | |
| Mikrofibrillierte Cellulose (2% in Wasser) | | 29,2 |
| Parfüm | 4,5 | 0,9 |
| Parfümkapselslurry (50%) | 5,5 | 5,8 |
| Puffersystem, vorzugsweise TRIS | 0-5 (variabel) | 0-5 (variabel) |
| Farbstoff | | 0,1% |
| Wasser | ad 100 | ad 100 |

Zur Herstellung wurde das Natriumacetat-Trihydrat auf eine Temperatur von 70°C erwärmt und unter Rühren in seinem abgespaltenen Kristallwasser weitgehend gelöst. Anschließend wurden die weiteren Bestandteile eingearbeitet. Bei Verwendung von wasserfreiem Acetat wurde die Lösung hergestellt, indem dieses mit dem Wasser der Rezeptur und der mikrofibrillären Cellulose, die 98% Wasser enthält, bei 70°C gerührt wurde. Durch Vertropfen der flüssigen Mischung ("Schmelze") auf eine auf Raumtemperatur (23°C) temperierte Kühlplatte wurden Pastillen hergestellt.

Die so hergestellten erfindungsgemäßen Duftpastillen wurden dann auf ihre Pufferkapazität untersucht, indem 1 g der Pastillen in 50 mL deionisiertem Wasser in einem 400 mL Becherglas unter Rühren mit einem Magnetrührer bei 300 U/min und 20°C gelöst wurden und dann mit HCl (aq) titriert wurden bis ein pH von 6,75 erreicht war. Die erhaltenen Pufferkapazitäten sind in Tabelle 2 angegeben.

**Tabelle 2: Pufferkapazitäten**

| | mg (HCl) |
|---|---|
| 1g Pastillen | 1,77 |
| +1% TRIS | 4,55 |
| +2% TRIS | 6,72 |
| +5% TRIS | 16,1 |
| +1% Na₂CO₃ | 5,75 |
| +5% Na₂CO₃ | 21,79 |

## Patentansprüche

1. Schmelzkörper umfassend
(a) 20 bis 95 Gew.-%, bezogen auf das Gesamtgewicht der Zusammensetzung, Natriumacetat-Trihvdrat (Na(CH₃COO) · 3H₂O);
(b) 0,1 bis 20 Gew.-% mindestens eines Duftstoffs,
(c) mindestens ein Puffersystem, vorzugsweise festes Puffersystem, in einer Art und Menge, so dass beim Auflösen von 1g der Zusammensetzung in 50 g deionisiertem Wasser ein pH-Wert von 12, vorzugsweise 11,5, noch bevorzugter 11, nicht überschritten wird und die Pufferkapazität der resultierenden Lösung mindestens 2 mg HCl/g Zusammensetzung, vorzugsweise mindestens 3 mg HCL/g Zusammensetzung, noch bevorzugter mindestens 4 mg HCl/g Zusammensetzung beträgt, wobei das Puffersvstem ausgewählt wird aus der Gruppe bestehend aus Natriumhydrogencarbonat, Natriumcarbonat, Dinatriumhydrogenphosphat, Natriumglutamat. Natriumaspartat, Tris(hydroxymethyl)aminomethan (TRIS) und Kombinationen davon, vorzugsweise TRIS:
(d) optional bis 25 Gew.-%, vorzugsweise 0,5 bis 3 Gew.-%, bezogen auf das Gesamtgewicht der Zusammensetzung, eines anorganischen Rheologiemodifikators, vorzugsweise eines anorganischen Rheologiemodifkators aus der Gruppe der pyrogenen Kieselsäuren;
(e) optional bis zu 25 Gew.-%, vorzugsweise 0,5 bis 3 Gew.-%, bezogen auf das Gesamtgewicht der Zusammensetzung, eines organischen Rheologiemodifikators, vorzugsweise eines organischen Rheologiemodifikators aus der Gruppe der Cellulosen, vorzugsweise mikrofibrillierten Cellulosen;
(f) optional bis zu 25 Gew.-% eines Emulgators, vorzugsweise eines Emulgators aus der Gruppe der Fettalkohole, Fettalkoholalkoxylate, Fettamidethoxylate, Fettalkoholsulfate, Fettalkoholethersulfate, Alkylbenzolsulfonate, Allylpolyglycoside, Fettsäuresorbitanester, Alkylaminoxide, Alkylbetaine oder Kombinationen davon;
(g) optional bis zu 25 Gew.-%, bezogen auf das Gesamtgewicht der Zusammensetzung, mindestens eines von (c), (d) und (e) unterschiedlichen Fest- oder Füllstoffs;
(h) optional mindestens einen Farbstoff.

2. Die Zusammensetzung nach Anspruch 1, **dadurch gekennzeichnet, dass** das wasserlösliche Trägermaterial
(B) in einer Menge von 30 bis 95 Gew.-%, vorzugsweise von 40 bis 90 Gew.-%, beispielsweise 45 bis 90 Gew.-%, basierend auf dem Gesamtgewicht der Zusammensetzung, in dieser enthalten ist.

3. Die Zusammensetzung nach einem der voranstehenden Ansprüche, **dadurch gekennzeichnet, dass** der mindestens eine Duftstoff
(A) in einer Menge von 1 bis 20 Gew.-%, vorzugsweise 1 bis 15 Gew.-%, noch bevorzugter 3 bis 12 Gew.-% in der Zusammensetzung enthalten ist; und/oder
(B) in Form von Duftstoffkapseln und/oder Parfümölen eingesetzt wird.

4. Die Zusammensetzung nach einem der voranstehenden Ansprüche, **dadurch gekennzeichnet, dass** das mindestens eine Puffersystem in einer Menge von 0,1 bis 10 Gew.-%, bevorzugter 0,5 bis 7,5 Gew.-%, noch bevorzugter 1 bis 5 Gew.-% in der Zusammensetzung enthalten ist;

5. Die Zusammensetzung nach einem der voranstehenden Ansprüche, **dadurch gekennzeichnet, dass** pyrogene Kieselsäure
(A) in einer Menge von 1 bis 2,5 Gew.-%, bevorzugter 1,2 bis 2,0 Gew.-% in der Zusammensetzung enthalten ist; und/oder
(B) eine BET-Oberfläche von mehr als 50 m²/g, vorzugsweise mehr als 100 m²/g, weiter bevorzugt 150 bis 250 m²/g, insbesondere 175 bis 225 m²/g aufweist.

6. Die Zusammensetzung nach einem der voranstehenden Ansprüche, **dadurch gekennzeichnet, dass** die Zusammensetzung ferner mindestens einen Farbstoff enthält, vorzugsweise in einer Konzentration von 0,001 bis 0,5 Gew.-%, besonders bevorzugt 0,01 bis 0,3 Gew.-%, bezogen auf das Gesamtgewicht der Zusammensetzung.

7. Die Zusammensetzung nach einem der voranstehenden Ansprüche, **dadurch gekennzeichnet, dass** die Zusammensetzung ferner freies Wasser enthält.

8. Ein Verfahren zur Herstellung der Zusammensetzung nach einem der Ansprüche 1 bis 7, umfassend:
(a) Erzeugen einer Schmelze umfassend das mindestens eine wasserlösliche Trägermaterial
(b) gegebenenfalls Zudosieren weiterer optionaler Inhaltsstoffe;
(c) Zudosieren des mindestens einen Duftstoffs, mindestens eines Puffersystems und optional eines Farbstoffs zu der Schmelze;
(d) Mischen der Schmelze und des mindestens einen Duftstoffs; und
(e) Abkühlen und optional Umformen der Mischung um parfümhaltige Schmelzkörper zu erhalten.

9. Verwendung der festen Zusammensetzung gemäß einem der Ansprüche 1 bis 7 als Textilpflegemittel zum Beduften von textilen Flächengebilden.

10. Wasch- oder Reinigungsmittel, umfassend eine feste Zusammensetzung gemäß einem der Ansprüche 1 bis 7.

## Claims

1. A melt body comprising
(a) 20 to 95 wt.%, based on the total weight of the composition, sodium acetate trihydrate (Na(CH₃COO) · 3H₂O);
(b) 0.1 to 20 wt.% of at least one fragrance;
(c) at least one buffer system, preferably a solid buffer system, of such a type and in such an amount that when 1 g of the composition is dissolved in 50 g of deionized water, a pH of 12, preferably 11.5, more preferably 11, is not exceeded and the buffer capacity of the resulting solution is at least 2 mg HCI/g composition, preferably at least 3 mg HCI/g composition, more preferably at least 4 mg HCI/g composition, wherein the buffer system is selected from the group consisting of sodium hydrogen carbonate, sodium carbonate, disodium hydrogen phosphate, sodium glutamate, sodium aspartate, tris(hydroxymethyl)aminomethane (TRIS) and combinations thereof, preferably TRIS;
(d) optionally up to 25 wt.%, preferably 0.5 to 3 wt.%, based on the total weight of the composition, of an inorganic rheology modifier, preferably an inorganic rheology modifier from the group of fumed silicas;
(e) optionally up to 25 wt.%, preferably 0.5 to 3 wt.%, based on the total weight of the composition, of an organic rheology modifier, preferably an organic rheology modifier from the group of celluloses, preferably microfibrillated celluloses;
(f) optionally up to 25 wt.% of an emulsifier, preferably an emulsifier from the group of fatty alcohols, fatty alcohol alkoxylates, fatty amide ethoxylates, fatty alcohol sulfates, fatty alcohol ether sulfates, alkylbenzene sulfonates, allyl polyglycosides, fatty acid sorbitan esters, alkylamine oxides, alkyl betaines or combinations thereof;
(g) optionally up to 25 wt.%, based on the total weight of the composition, of at least one solid or filler that is different from (c), (d) and (e);
(h) optionally at least one dye.

2. The composition according to claim 1, **characterized in that** the water-soluble carrier material
(B) is contained in said composition in an amount of from 30 to 95 wt.%, preferably from 40 to 90 wt.%, for example 45 to 90 wt.%, based on the total weight of the composition.

3. The composition according to one of the preceding claims, **characterized in that** the at least one fragrance
(A) is contained in the composition in an amount of from 1 to 20 wt.%, preferably 1 to 15 wt.%, more preferably 3 to 12 wt.%; and/or
(B) is used in the form of fragrance capsules and/or perfume oils.

4. The composition according to one of the preceding claims, **characterized in that** the at least one buffer system
is contained in the composition in an amount of from 0.1 to 10 wt.%, more preferably 0.5 to 7.5 wt.%, even more preferably 1 to 5 wt.%.

5. The composition according to one of the preceding claims, **characterized in that** the fumed silica
(A) is contained in the composition in an amount of from 1 to 2.5 wt.%, more preferably 1.2 to 2.0 wt.%; and/or
(B) has a BET surface area of more than 50 m²/g, preferably more than 100 m²/g, more preferably 150 to 250 m²/g, in particular 175 to 225 m²/g.

6. The composition according to one of the preceding claims, **characterized in that** the composition further contains at least one dye, preferably in a concentration of from 0.001 to 0.5 wt.%, particularly preferably 0.01 to 0.3 wt.%, based on the total weight of the composition.

7. The composition according to one of the preceding points, **characterized in that** the composition further contains free water.

8. A method for preparing the composition according to one of claims 1 to 7, comprising:
(a) producing a melt comprising the at least one water-soluble carrier material;
(b) possibly adding further optional contents;
(c) metering the at least one fragrance, at least one buffer system and optionally a dye into the melt;
(d) mixing the melt and the at least one fragrance; and
(e) cooling and optionally reshaping the mixture to obtain perfume-containing melt bodies.

9. The use of the solid composition according to one of claims 1 to 7 as a textile care agent for fragrancing textile fabrics.

10. A washing or cleaning agent comprising a solid composition according to one of claims 1 to 7.

## Revendications

1. Corps fusible comprenant
(a) 20 à 95 % en poids, par rapport au poids total de la composition, d'acétate de sodium trihydraté (Na(CH₃COO) · 3H₂O) ;
(b) 0,1 à 20 % en poids d'au moins une substance odorante,
(c) au moins un système tampon, de préférence un système tampon solide, d'un type et d'une quantité tels que lorsque 1 g de la composition est dissous dans 50 g d'eau déminéralisée, un pH de 12, de préférence de 11,5, de manière davantage préférée de 11, n'est pas dépassé et la capacité tampon de la solution résultante est d'au moins 2 mg HCl/g de composition, de préférence d'au moins 3 mg HCl/g de composition, de manière davantage préférée d'au moins 4 mg HCl/g de composition, le système tampon étant choisi dans le groupe constitué par l'hydrogénocarbonate de sodium, le carbonate de sodium, l'hydrogénophosphate disodique, le glutamate de sodium, l'aspartate de sodium, le tris(hydroxyméthyl)aminométhane (TRIS) et leurs combinaisons, de préférence le TRIS ;
(d) éventuellement jusqu'à 25 % en poids, de préférence 0,5 à 3 % en poids, par rapport au poids total de la composition, d'un modificateur de rhéologie inorganique, de préférence un modificateur de rhéologie inorganique du groupe des silices pyrogénées ;
(e) éventuellement jusqu'à 25 % en poids, de préférence 0,5 à 3 % en poids, par rapport au poids total de la composition, d'un modificateur de rhéologie organique, de préférence un modificateur de rhéologie organique du groupe des celluloses, de préférence des celluloses microfibrillées ;
(f) éventuellement jusqu'à 25 % en poids d'un émulsifiant, de préférence d'un émulsifiant du groupe des alcools gras, des alkoxylates d'alcool gras, des éthoxylates d'amide gras, des sulfates d'alcool gras, des éthersulfates d'alcool gras, des alkylbenzènesulfonates, des alkylpolyglycosides, des esters de sorbitane d'acide gras, des alkylamineoxydes, des alkylbétaines ou de leurs combinaisons ;
(g) éventuellement jusqu'à 25 % en poids, par rapport au poids total de la composition, d'au moins un solide ou une charge différent de (c), (d) et (e) ;
(h) éventuellement au moins un colorant.

2. Composition selon la revendication 1, **caractérisée en ce que** le matériau de support soluble dans l'eau
(B) est contenu dans ladite composition en une quantité de 30 à 95 % en poids, de préférence de 40 à 90 % en poids, par exemple de 45 à 90 % en poids, sur la base du poids total de la composition.

3. Composition selon l'une des revendications précédentes, **caractérisée en ce que** l'au moins une substance odorante
(A) est contenue dans la composition en une quantité de 1 à 20 % en poids, de préférence de 1 à 15 % en poids, de manière davantage préférée de 3 à 12 % en poids ; et/ou
(B) est utilisée sous forme de capsules de substance odorante et/ou d'huiles de parfum.

4. Composition selon l'une des revendications précédentes, **caractérisée en ce que** l'au moins un système tampon
est contenu dans la composition en une quantité de 0,1 à 10 % en poids, plus préférablement de 0,5 à 7,5 % en poids, de manière davantage préférée de 1 à 5 % en poids.

5. Composition selon l'une des revendications précédentes, **caractérisée en ce que** la silice pyrogénée
(A) est contenue dans la composition en une quantité de 1 à 2,5 % en poids, plus préférablement de 1,2 à 2,0 % en poids ; et/ou
(B) présente une surface BET supérieure à 50 m²/g, de préférence supérieure à 100 m²/g, plus préférentiellement de 150 à 250 m²/g, en particulier de 175 à 225 m²/g.

6. Composition selon l'une des revendications précédentes, **caractérisée en ce que** la composition contient en outre au moins un colorant, de préférence à une concentration de 0,001 à 0,5 % en poids, de manière particulièrement préférée de 0,01 à 0,3 % en poids, par rapport au poids total de la composition.

7. Composition selon l'une des revendications précédentes, **caractérisée en ce que** la composition contient en outre de l'eau libre.

8. Procédé de préparation de la composition selon l'une des revendications 1 à 7, comprenant :
(a) la génération d'une masse fondue comprenant l'au moins un matériau de support soluble dans l'eau ;
(b) éventuellement l'addition dosée d'autres ingrédients facultatifs ;
(c) l'addition dosée de l'au moins une substance odorante, de l'au moins un système tampon et éventuellement d'un colorant à la masse fondue ;
(d) le mélange de la masse fondue et de l'au moins une substance odorante ; et
(e) le refroidissement et éventuellement le façonnage du mélange afin d'obtenir des corps fusibles contenant du parfum.

9. Utilisation de la composition solide selon l'une des revendications 1 à 7 en tant qu'agent d'entretien des textiles pour le parfumage de tissus textiles.

10. Détergent ou agent de nettoyage comprenant une composition solide selon l'une des revendications 1 à 7.
